# EUROPÄISCHE PATENTSCHRIFT

(11) **EP 0 152 144 B1**
(45) Veröffentlichungstag und Bekanntmachung des Hinweises auf die Patenterteilung: **17.05.1989**
(21) Anmeldenummer: 85200139.5
(22) Anmeldetag: 07.02.1985
(51) Int. Cl.: B26B 19/28

(54) **Vorrichtung für ein Vibrationsgerät, das mittels eines Einphasensynchronmotors angetrieben wird**
Vibrational drive assembly for appliance with single phase synchronous motor
Système d'entraînement oscillatoire pour petit appareil à moteur synchrone monophase

(30) Priorität: 08.02.1984 DE 3404297
(43) Veröffentlichungstag der Anmeldung: 21.08.1985
(73) Patentinhaber: Philips Patentverwaltung GmbH, 22335 Hamburg (DE); Philips Electronics N.V., 5621 BA Eindhoven (NL)
(72) Erfinder: Diefenbach, Gerhard, D-5100 Aachen (DE); Schemmann, Hugo, Dr., NL-6371 XD Schaesberg (NL); Bukoschek, Romuald Leander, A-9020 Klagenfurt (AT); Beukering, Frans, Ir. v., NL-7904 EB Hoogeveen (NL)
(74) Vertreter: Kupfermann, Fritz-Joachim, Dipl.-Ing.

(56) Entgegenhaltungen:
- EP-A- 0 045 107
- DE-C- 619 782
- FR-A- 1 168 340

## Beschreibung

Die Erfindung bezieht sich auf eine Vorrichtung nach dem Oberbegriff des Anspruches 1.

Eine derartige Vorrichtung, allerdings nicht zum Gebrauch bei kleinen Haushaltsgeräten, wie Trockenrasierapparaten, ist aus der FR-A-15 58 228 bekannt. Dabei sind auf einer Antriebswelle auf Abstand zwei Nocken angeordnet. Jeder dieser Nocken arbeitet mit einem doppelarmigen, im Schwenklager geknickten Hebel zusammen. Ein Arm des doppelarmigen Hebels wird mittels einer Feder gegen den jeweiligen Nocken gedrückt. Der andere Arm wirkt auf einen Stempel ein, der ein Formstück bearbeitet. Die hin und her gehende Bewegung des doppelarmigen Hebels kommt dadurch zustande, daß der eine Hebelarm des doppelarmigen Hebels die Kontur des umlaufenden Nockens abtastet.

Es ist bekannt, Vibrationsgeräte, beispielsweise Vibrationstrockenrasierer, mit Hilfe von Rotationsmotoren anzutreiben (EP-A-45 107). Auf der Rotorwelle sind dabei zwei Nockenscheiben angeordnet, die über ein Hebelgelenksystem das Untermesser des Trockenrasierers antreiben. Dieses Hebelgelenksystem ist anfällig, weil es mit Filmgelenken zwischen den einzelnen Gelenkteilen gebildet ist oder bei der Ausbildung als Kurbeltrieb störende Geräusche verursacht.

Es ist Aufgabe der Erfindung, eine Vorrichtung der eingangs erwähnten Art zu schaffen, mittels der auf sehr stabile und geräuscharme Weise die Umdrehung eines schwierig selbstanlaufenden Einphasensynchronmotors mit einer bestimmten Frequenz in eine Vibrationsbewegung eines Vibrationsteiles mit doppelter oder mehrfacher Frequenz übersetzt wird und mit der auch bei größeren Reibungsbelastungen ein Anlauf möglich ist.

Die gestellte Aufgabe ist bei einer ersten Ausführungsform der Erfindung dadurch gelöst, daß bei Verwenden eines Einphasensynchronmotors der Winkel s zwischen den beiden Hebelarmen des doppelarmigen Hebels ca. 140° beträgt, daß die Bewegungsrichtung des Vibrationsteils parallel zur Hauptfeldrichtung des Statorfeldes steht und daß bei einer die Motorfrequenz verdoppelnden Anordnung der Winkel β zwischen Magnetisierungsachse des Rotors und der längeren Nockenmittellinie des spiegelbildlich ausgebildeten Nockens etwa 40° bis 55°, vorzugsweise 45°, beträgt.

Eine solche Übertragungsvorrichtung ist einfach erstellbar und betriebssicher. Der Aufbau führt zu einem ruhigen Lauf und erbringt etwa gleiche Laufgeräusche in beiden Drehrichtungen. Das Gerät läuft zuverlässig an.

Ein weiterer Vorteil besteht darin, daß die Andruckfeder den Anlauf bei größeren Reibungswerten unterstützt, weil Klebemoment und Federmoment also im Parallelstand in gleicher Richtung zusammenwirken.

In vorteilhafter Weise ist dabei vorgesehen, daß die Federwirklinie senkrecht auf der Verbindungslinie von Kontaktrollenachse und Schwenklager steht. Beim Schwingen wird die Feder dann nach beiden Seiten gleich gekrümmt, und die Belastung ist symmetrisch. Die Federkonstante wird damit linearisiert und weniger abhängig von der Federstellung.

Nach einer weiteren Ausgestaltung der Erfindung ist vorgesehen, daß die Wirkungsrichtung der Andruckfeder bei Mittenstellung des Hebels durch die Welle des Einphasensynchronmotors hindurch verläuft, wobei diese dann gleichzeitig senkrecht auf der Verbindungslinie von Andruckrollenachse und Schwenklager steht. Der Aufbau führt zu einem flachen, schmalen und nicht zu langen Gerät. Das Gerät ist einfach und damit wirtschaftlich herstellbar.

Die Andruckfeder verdreht den Rotor im entregten Motorzustand aus der Parallelstandsstellung, in der Rotorfeld und Statorfeld parallel sind, in positiver Drehrichtung, also im Uhrzeigersinn. Im Falle der Frequenzverdoppelung ist die Schwingfrequenz des Messers doppelt so groß wie die Umdrehungsfrequenz des Motors. Der Nocken weist hierbei eine 180° Symmetrie auf, und die Schwingamplitude hängt ab von der halben Differenz der Länge der längeren Nockenachse und der kürzeren Nockenachse.

Die Erfindung wird anhand des in der Zeichnung dargestellten Ausführungsbeispieles näher erläutert. Es zeigen :
Fig. 1 eine Vorrichtung mit einem doppelarmigen Hebel,
Fig. 2 eine Vorrichtung mit einem einarmigen Hebel.

Fig. 1 zeigt einen doppelarmigen Hebelantrieb für ein Vibrationsgerät mit einer einen Nocken abtastenden Kontaktrolle. An einer Montagewand 1 eines Trockenrasierapparates ist ein Synchronmotor 3 mit seinem dauermagnetischen Rotor 4 befestigt. Die Antriebswelle 5 des Synchronmotors steht senkrecht aus ihm hervor und weist nach oben aus der Zeichenebene heraus. Auf der Antriebswelle 5 ist ein Nocken 7 angeordnet, der eine derartige Kontur 9 aufweist, daß ein Untermesser 8 des Vibrationsgerätes bei Drehung des Nockens 7 eine sinusförmig vom Verdrehungswinkel des Nockens abhängige Auslenkung erfährt. Die längere Mittellinie des Nockens 7 ist mit 41 bezeichnet.

Gegen den Nocken 7 drückt eine Kontaktrolle 13, die in einem doppelarmigen Hebel 15 in einem Rollenlager 19 gelagert ist. Der doppelarmige Hebel 15 weist zwei Hebelarme 16 und 17 auf, die um ein gemeinsames Schwenklager 18 zwischen beiden Hebelarmen 16 und 17 verschwenkbar sind. Die Andruckrolle 13. ist mittels einer Rollenachse 19 in dem Hebelarm 16 gelagert. Die Hebelarme 16 und 17 sind starr miteinander verbunden, und die Mittellinie 37 und die Verbindungslinie 36 zwischen Rollenlager 19 und Schwenklager 18 schließen einen Winkel ε von ca. 140° miteinander ein.

Gegen den Hebelarm 16 drückt eine Andruckfeder 21, deren Vorspannung mit Hilfe einer Stellschraube 23 einstellbar ist. Die Mittellinie 35 der Andruckfeder 21 verläuft bei Mittenstellung des Hebels 15 durch die Motorwelle 5 hindurch und senkrecht zur Verbindungslinie 36 von Schwenklager 18 und Rollenachse 19. Der Winkel 8 zwischen den Mittellinien 35 und 37 beträgt ca. 50°.

Der Hebelarm 17 ist mit einem Mitnehmer 25 versehen, der von Greifern 27 eines Untermessers 8 umfaßt wird. Das Untermesser 8 ist mit Hilfe von angedeuteten Lagern 31 in Richtung eines Doppelpfeiles 33 verschieblich. Die Andruckrolle 13 wird mit ihrer Oberfläche 32 gegen die Oberfläche 9 des Nockens 7 gedrückt. Die Andruckkraft ist dabei so bemessen, daß einerseits die Andruckrolle 13 zu keiner Zeit von dem Nocken 7 abheben kann, daß andererseits die Andruckkraft aber nicht so groß wird, daß die Umlaufbewegung des Rotors beeinträchtigt wird.

Die Drehkoordinate des Rotors 4 wird angegeben durch einen Winkel 8. Dieser soll gleich Null sein, wenn vom Statorfeld kein Moment auf den Rotors 4 ausgeübt wird. In der Zeichnung soll die 8 = 0°-Richtung gegeben sein durch die Linie 38 ; sie hängt ab von der Anordnung des Stators im Gerät und schließt im dargestellten Fall einen Winkel von etwa 90° mit der Mittellinie 37 des Vibrationsteils antreibenden Hebelarms 17 ein, wenn sich dieser Hebelarm und damit das Vibrationsteil in Mittelstellung befindet, wie es in der Abbildung angenommen ist. Die 0 = 0°-Richtung wird im übrigen in zweiter Näherung auch durch die Unsymmetrie der Statorbohrung beeinflußt und in positiver Drehrichtung verschoben. Abhängig von der Stator- und Rotorgeometrie kann sie um bis etwa 10 Winkelgrade von der Horizontalen abweichen. Die Linie 38 wird dann ebenfalls in positiver Drehrichtung verschwenkt.

Auf den Rotor 4 wirkt auch bei stromlosen Statorspulen ein magnetisches Reluktanzmoment, im folgenden Klebemoment genannt. Durch geeignete Formgebung der Poibögen des Stators läßt sich in bekannter Weise erreichen, daß das Klebemoment den Rotor in positiver Drehrichtung, also in der Zeichnung im Uhrzeigersinn, auf der Parallelstellung bei 9 = 0° (Linie 38, Statorhauptfeldrichtung) zu drehen versucht und tatsächlich verdreht bis zu einem positiven Winkel 9 = y, also in die durch die Linie 45 angegebene Position, in der das Klebemoment gleich Null wird. Der Asymmeteriewinkel y ist abhängig von der Ausgestaltung der Polbögen und dem Luftspalt 39 zwischen Stator 40 und Rotor 4 sowie von den geometrischen und magnetischen Rotordaten und wird schließlich auch noch von den übrigen Statorgegebenheiten beeinflußt ; er sollte größer sein als etwa 5°, kann aber auch wesentlich größer sein, bis zu 45°. Vorzugsweise wird ein Wert um 22° gewählt. Nur wenn die Reibungswerte, die auf den Rotor wirken sehr klein sind, oder wenn man zusätzliche mechanische, magnetische oder elektrische Starthilfen vorsieht, könnte der Winkel y klein oder sogar gleich Null sein.

Das auf die Motorwelle 5 wirkende Reibungsmoment hat bei derartigen Bewegungsumformern ein Minimum in dem Augenblick, in dem die Bewegung des Messers umkehrt, also im maximal ausgelenkten Zustand des Untermessers 8, ganz gleich, ob die Auslenkung positiv oder negativ ist. Bei dem als Nocken-Rollen-Umformer zu betrachtenden Antrieb fällt im Augenblick der Bewegungsumkehr die Nockenlängsachse 41, sieht man von der geringen Schwenkbewegung der Federwirkungslinie beim Schwenken des Hebels 15 aus der Mittenstellung ab, mit der Federwirkungslinie 35 zusammen oder steht senkrecht dazu. In diesen Positionen ist das von der Andruckfeder 21 auf den Nocken 7 ausgeübte Drehmoment jedoch gleich Null. Für eine Anlaufunterstützung ist es also erforderlich, daß ein die Nockenposition kennzeichnender Winkel a bei Parallelstand des Rotors (0 = 0°) von diesen Stellungen abweicht, in denen das Drehmoment gleich Null ist. Diese Abweichung läßt sich durch Verdrehung des Nockens 7 auf dem Magnetrotor 4 erreichen.

Als besonders günstig hat sich ein Stand erwiesen, bei dem das Untermesser 8 gerade den Endstand und damit das Reibungsminimum durchlaufen hat, die Reibung aber noch klein ist, wenn der Rotor in positiver Richtung drehend in den Parallelstand kommt. Klebemoment und Federmoment drehen dann in der Parallelstellung zusammen den Rotor in positiver Richtung aus dem Parallelstand heraus. Zur Festlegung des Winkels β zwischen der Magnetisierungsrichtung a des Rotors 4 und der längeren Nockenmittellinie 41 wird davon ausgegangen, daß die Untermesserposition x sinusförmig abhängig von dem doppelten Nockenwinkel 2 a ist, nämlich

Aus der in Fig. 1 gezeichneten Nullstellung heraus bewegt sich das Untermesser bei positiver Drehrichtung des Rotors 4 nach rechts. Entsprechend ist die a = 0°-Richtung, Linie b festgelegt. Sie ist gegen den Uhrzeigersinn um 45° gegenüber der Position verschoben, in der die längere Nockenmittellinie 41 in Richtung der Federwirkungslinie 35 verläuft. Zwischen der 8 = 0°-Richtung 38 und der a = 0°-Richtung b wird ein Winkel _{K} gebildet. Im dargestellten Fall ist dieser negativ. Für den Fall, daß die Linie 37 und 38 senkrecht aufeinander stehen, gilt die Beziehung

Anderenfalls muß der exakte Verlauf der 8 = 0°-Richtung mit berücksichtigt werden. Der Winkel _{K} wird dann stärker negativ. Im einzelnen muß stets auf den genauen Verlauf der Linien 38 und b geachtet werden.

Für eine gute Anlaufunterstützung ist es von Bedeutung, daß das Federhilfsmoment den Rotor 4 im gesamten Bereich von = 0⁰ bis = y in positiver Richtung zu drehen versucht und damit das Klebemoment unterstützt. Hierzu muß der Winkel β zwischen den folgenden Grenzen liegen

Vorzugsweise sollte der Winkel β innerhalb dieser Grenzen so klein wie möglich sein. Reicht das Klebemoment bei kleinen Reibungswerten für den Anlauf aus, so sollte sein.

Die maximale Startunterstützung bei θ = 0° ergibt sich für

Aus Symmetriegründen sollte β nicht größer sein als wegen der Reibungswerte erforderlich. Bei kleinen _{K}-Werten und Reibungen ist vorzugsweise ein Wert anzustreben von

Bei nicht zu großer Unsymmetrie gegenüber der
8 = 0°-Richtung schiebt hier die Feder in der
0 = 0°-Position bereits in positiver Richtung und kann bei nicht zu großen Reibungswerten den Rotor zusammen mit dem Klebemoment aus dem Parallelstand drehen. Bei größeren _{K}-Werten kann β entsprechend der obigen Beziehung kleiner werden.

Aufgrund von Schwankungen der Reibungswerte und Toleranzen bei der Einstellung des Winkels β sollte β vorzugsweise etwa 60° betragen. In diesem Fall ist eine beträchtliche Startunterstützung vorhanden, und die Unsymmetrie gegenüber der 8 = 0°-Richtung, die zu unterschiedlichen Momenten in positiver und negativer Drehrichtung und damit zu unterschiedlichen Geräusch- und Vibrationsverhältnissen führt, macht sich noch nicht zu stark bemerkbar.

Bei sehr großen Reibungswerten sollte β gegen den Wert anstreben. Für ein Optimum ist der exakte Reibungsverlust zu berücksichtigen.

Fig. 2 zeigt einen einarmigen Hebelantrieb für ein Vibrationsgerät mit einer einen Nocken abtastenden Kontaktrolle. An einem Montageteil 101 eines Trockenrasierappatates ist ein Synchronmotor 103 mit seinem dauermagnetischen Rotor 104 befestigt. Auf der Antriebswelle 105 ist ein Nocken 107 angeordnet, der eine derartige Kontur 109 aufweist, daß das Untermesser 108 des Vibrationsgerätes bei Drehung des Nockens 107 eine sinusförmige, vom Verdrehungswinkel des Nockens 107 abhängige Auslenkung erfährt. Die längere Mittellinie des Nockens 107 ist mit 141 bezeichnet.

Gegen den Nocken 107 drückt eine Kontaktrolle 113, die in einem doppelarmigen Hebel 115 in einem Rollenlager 119 gelagert ist. Der einarmige Hebel 115 ist um ein Schwenklager 118 verschwenkbar. Die Verbindungslinie C zwischen dem Rollenlager 119 und der Antriebswelle 105 bildet in der Mittenstellung des Hebels einen Winkel 8 von 50° mit der Hebelmittellinie 137.

Gegen den Hebel 115 drückt eine Andruckfeder 121, deren Vorspannung mit Hilfe einer Stellschraube 123 einstellbar ist. Die Mittellinie 135 der Andruckfeder 121 verläuft bei der Mittenstellung des Hebels 115 senkrecht zur Mittenlinie 137 des Hebels 115.

Ein Mitnehmer 125 des Hebels 115 wird von Greifern 127 des Untermessers 108 umfaßt. Das Untermesser 108 ist mit Hilfe von angedeuteten Lagern 131 in Richtung eines Doppelpfeiles 133 verschieblich. Die Andruckrolle 113 wird mit ihrer Oberfläche 132 gegen die Oberfläche 109 des Nockens 107 gedrückt. Die Andrückkraft ist dabei so bemessen, daß einerseits die Andruckrolle 113 zu keiner Zeit von dem Nocken 107 abheben kann, daß andererseits aber die Andruckkraft nicht so groß wird, daß die Umlaufbewegung des Rotors 104 beeinträchtigt wird.

Die Drehkoordinate des Rotors 105 wird angegeben durch einen Winkel 6. Dieser soll gleich Null sein, wenn vom Statorfeld kein Moment auf den Rotor 104 ausgeübt wird. In der Zeichnung soll die 8 = 0°-Richtung gegeben sein durch die Linie 138. Sie hängt ab von der Anordnung des Stators 140 im Gerät und liegt in diesem Fall, wie oben geschildert, in erster Näherung parallel zu der Mittellinie 137 des Hebels 115.

Auf den Rotor 104 wirkt auch bei stromlosen Statorspulen wieder ein magnetisches Reluktanzmoment. Durch geeignete Formgebung der Polbögen des Stators läßt sich wieder in bekannter Weise erreichen, daß das Klebemoment des Rotors in positiver Drehrichtung, also in der Zeichnung im Uhrzeigersinn, aus der Parallelstellung bei θ = 0° (Linie 138, Statorhauptfeldrichtung) zu drehen versucht und tatsächlich verdreht bis zu einem positiven Winkel 8 = y, also in die durch die Linie 145 angegebene Position, in der das Klebemoment gleich Null wird. Der Asymmetriewinkel y ist auch in diesem Fall wieder abhängig von der Ausgestaltung der Poibögen und dem Luftspalt 139 zwischen dem Stator 140 und dem Rotor 104 ; er sollte, wie beim Ausführungsbeispiel nach Fig. 1, größer sein als etwa 5°, wobei aber Variationen entsprechend den Parametern des Winkels y nach Fig. 1 möglich sind.

Das auf die Motorwelle 105 wirkende Reibungsmoment hat auch in diesem Fall ein Minimum in dem Augenblick, in dem die Bewegung des Messers umkehrt, also im maximal ausgelenkten Zustand des Untermessers 108, ganz gleich, ob die Auslenkung positiv oder negativ ist. Bei dem Antrieb nach Fig. 2 steht die Federwirklinie 135, wenn man von geringen Schwenkbewegungen der Federwirklinie beim Schwenken des Hebels 115 aus der Mittenstellung absieht, senkrecht auf der Hebelmittellinie 137.

Als besonders günstig hat sich ein Nockenstand erwiesen, bei dem das Untermesser 108 gerade den Endstand und damit das Reibungsminimum durchlaufen hat, die Reibung aber noch klein ist, wenn der Rotor in positiver Richtung drehend in den Parallelstand kommt. Klebemoment und Federmoment drehen dann in der Parallelschaltung zusammen den Rotor in positiver Richtung aus dem Parallelstand heraus.

Aufgrund der Drehung der Hebelanordnung gegenüber der Nullrichtung 138 des Statorhauptfeldes ergibt sich für den Winkel β zwischen der Magnetisierungsrichtung a des Rotors 104 und der längeren Nockenmittellinie 141 des Nockens 107 ein von Fig. 1 abweichender Wert. Die Nockenposition, in der der Hebel sich noch in der Mittenstellung befindet, sei durch die Gerade b angedeutet. Zwischen der 8 = 0°-Richtung 138 und der α = 0°-Richtung b wird wiederum der Winkel _{K} gebildet ; er ist in dem dargestellten Fall negativ.

Stehen die Bewegungsrichtung 133 des Untermessers 108 und die Hauptstatorfeldrichtung 38, wie in Fig. 2 dargestellt, senkrecht aufeinander, so sollte der Winkel ß hier bei dem vorliegenden Winkel K = -5° den Wert ―45° haben. Im übrigen gelten die Grenzen, für größere _{K} -Werte und größere Reibung verdreht um -90°, analog zu den Winkelbeziehungen gemäß Fig. 1. Im übrigen sind bei beiden Ausführungen ähnliche Beziehungen gültig, wenn der Winkel e ungleich 140° bzw. der Winkel 8 ungleich 50° ist. Auch ist eine andere Anordnung von Bewegungsrichtung des Messers 33/133 und Statorfeldrichtung 38/138 denkbar.

Für den Fall, daß nicht eine Frequenzverdoppelung, sondern eine Vervielfachung um einen größeren, ganzen Faktor vorgenommen werden soll, erhält man Nockenkonturen, die nicht mehr eine 180° Symmetrie aufweisen, sondern deren Symmetrie durch den Vervielfältigungsfaktor bestimmt wird. Bei der Bestimmung der Winkel, insbesondere des Nockenverdrehungswinkels β gegenüber der Magnetisierungsrichtung des Rotors muß dann analog zum oben gesagten anstelle der hier nicht mehr wie oben definierten Nockenlängsachse eine Halbachse gewählt werden, deren Länge maximal ist und die dementsprechend das Messer in eine extreme Auslenkung bringt.

## Patentansprüche

1. Vorrichtung zum Antreiben eines Vibrationsteiles, insbesondere eines kleinen Haushaltsgeräts, wie Trockenrasierapparat, dessen Antriebswelle (5) wenigstens einen Nocken (7) trägt, auf den federnd Andruckmittel einwirken, wobei an einem ersten Hebelarm (16) eines doppelarmigen Hebels (15), der an einem Schwenklager (18) gelagert ist, dessen Zentrum mit dem Knickpunkt des doppelarmigen Hebels (15) zusammenfällt, eine Andruckrolle (13) vorgesehen ist, die die Kontur des Nockens (7) abtastet, wobei gegen den Hebelarm (16) mit der Andruckrolle eine Andruckfeder (21) wirkt, die die Andruckrolle (13) in Richtung auf den Nocken (7) drückt, wobei ferner ein zweiter Hebelarm (17) des doppelarmigen Hebels (15) einen Winkel s mit dem ersten Hebelarm (16) einschließt, der das anzutreibende Vibrationsteil in Vibration versetzt, dadurch gekennzeichnet, daß bei Verwenden eines Einphasensynchronmotors (3) der Winkel s zwischen den beiden Hebelarmen (16, 17) des doppelarmigen Hebels (15) ca. 140° beträgt, daß die Bewegungsrichtung des Vibrationsteils (8) parallel zur Hauptfeldrichtung des Statorfeldes steht und daß bei einer die Motorfrequenz verdoppelnden Anordnung der Winkel ß zwischen Magnetisierungsachse (a) des Rotors (4) und der längeren Nockenmittellinie (41) des spiegelbildlich ausgebildeten Nockens etwa 40° bis 55°, vorzugsweise 45°, beträgt (Fig. 1).

2. Vorrichtung nach Anspruch 1, dadurch gekennzeichnet, daß die Wirkungslinie (Linie 35) der Andruckfeder (21) bei Mittenstellung des Hebels (15) durch die Welle (5) des Einphasensynchronmotors hindurch verläuft (Fig. 1).

3. Vorrichtung nach den Ansprüchen 1 und 2, dadurch gekennzeichnet, daß die Wirkungsrichtung (35) der Andruckfeder (21) senkrecht auf der Verbindungslinie (36) von Andruckrollenachse (19) und Schwenklager (18) steht (Fig. 1).

4. Vorrichtung nach einem der Ansprüche 1 bis 3, dadurch gekennzeihnet, daß der Winkel _{K} zwischen der Hauptfeldrichtung (38) des Stators und der a = 0°-Richtung (b), in der das Vibrationsteil in der Mittelstellung steht, ca. ―5° beträgt.

## Claims

1. A device for driving a vibratory part, in particular of a small domestic appliance such as a dry- shaver, whose drive shaft (5) carries at least one cam (7) which co-operates resiliently with pressure means, a first lever arm (16) of a two-armed lever (15), which is journalled on a pivot (18) whose centre coincides with the junction point of the two-armed lever (15), carrying a pressure roller (13) which follows the profile of the cam (7), a compression spring (21) acting on the lever arm (16) carrying the pressure roller to urge the pressure roller (13) towards the cam (7), a second lever arm (17) of the two-armed lever (15) extending at an angle s relative to the first lever arm (16) to set the vibratory part (8) to be driven into vibration, characterized in that when a single-phase synchronous motor (3) is used the angle s between the two lever arms (16, 17) of the two-armed lever (15) is approximately 140°, in that the direction of movement of the vibratory part (8) is parallel to the main field direction of the stator field, and in that in the case of an arrangement which doubles the motor frequency the angle β between the axis of magnetization (a) of the rotor (4) and the major axis (41) of the cam, which is mirrorsymmetrical, is approximately 40° to 55°, preferably 45° (Fig. 1).

2. A device as claimed in Claim 1, characterized in that the line of action (35) of the compression spring (21) extends through the shaft (5) of the single-phase synchronous motor in the centre position of the lever (15) (Fig. 1).

3. A device as claimed in Claims 1 and 2, characterized in that the line of action (35) of the compression spring (21) extends perpendicularly to the connecting line (36) between the pressure-roller axis (19) and the pivot (18) (Fig. 1).

4. A device as claimed in any one of the Claims 1 to 3, characterized in that the angle κ between the main field direction (38) of the stator and the a ₌ 0° direction (b), in which the vibratory part is in the centre position, is approximately ―5°.

## Revendications

1. Dispositif d'entraînement d'une partie vibrante, notamment dans un petit appareil électroménager tel qu'un rasoir à sec, dispositif dont l'arbre d'entraînement (5) porte au moins une came (7) coopérant élastiquement avec des moyens de pression et dans lequel est prévu un galet de pression (13) servant à . suivre le contour de la came (7) et disposé sur un premier bras (16) d'un levier (15) à deux bras monté sur un pivot (18) dont le centre coïncide avec le point de jonction des deux bras du levier (15), un ressort de pression (21) agissant sur le bras de levier (16) portant le galet de pression de façon à presser le galet de pression (13) vers la came (7) et un second bras (17) du levier (15) à deux bras faisant un angle ε avec le premier bras de levier (16), second bras de levier (17) qui imprime un mouvement vibratoire à la partie vibrante devant être entraînée, caractérisé en ce que, dans le cas de l'utilisation d'un moteur synchrone monophasé (3), l'angle e formé par les deux bras (16, 17) du levier à deux bras (15) est de l'ordre de 140°, en ce que la direction du mouvement de la partie vibrante (8) s'étend parallèlement à la direction principale du champ statorique et en ce que, dans le cas d'une construction doublant la fréquence du moteur, l'angle ß formé par l'axe d'aimantation (a) du rotor (4) et l'axe le plus long (41) de la came de réalisation énantiomorphe est compris entre 40° et 55° environ et est de préférence égal à 45° (figure 1)..

2. Dispositif selon la revendication 1, caractérisé en ce que, dans la position centrale du levier (15), la ligne d'action (la ligne 35) du ressort de pression (21) traverse l'arbre (5) du moteur synchrone monophasé (figure 1)..

3. Dispositif selon les revendications 1 et 2, caractérisé en ce que la direction d'action (35) du ressort de pression (21) s'étend perpendiculairement à la ligne de jonction (36) entre l'axe (19) du galet de pression et le pivot (18) (figure 1).

4. Dispositif selon l'une des revendications 1 à 3, caractérisé en ce que l'angle _{K} formé par la direction principale (38) du champ statorique et la direction a = 0° (b) dans laquelle la partie vibrante se trouve dans la position centrale est de -5°.
